# EUROPÄISCHE PATENTSCHRIFT

(11) **EP 0 698 713 B1**
(45) Veröffentlichungstag und Bekanntmachung des Hinweises auf die Patenterteilung: **16.02.2000**
(21) Anmeldenummer: 95109185.9
(22) Anmeldetag: 14.06.1995
(51) Int. Cl.: E05D 15/06

(54) **Rollbeschlag zur Lagerung von Fenstern, Fensterläden, Türen etc.**
Roller fitting for supporting windows, shutters, doors etc.
Ferrure à rouleau pour supporter des fenêtres, des volets, des portes etc.

(30) Priorität: 26.08.1994 DE 9413817 U
(43) Veröffentlichungstag der Anmeldung: 28.02.1996
(73) Patentinhaber: Hespe & Woelm GmbH & Co. KG, D-42579 Heiligenhaus (DE)
(72) Erfinder: Gessner, Ulrich, D-42579 Heiligenhaus (DE)
(74) Vertreter: Stenger, Watzke & Ring Patentanwälte

(56) Entgegenhaltungen:
- DE-A- 3 117 118
- FR-A- 1 303 696
- GB-A- 1 097 324
- US-A- 3 796 405
- US-A- 4 262 451
- US-A- 4 633 615

## Beschreibung

Die Erfindung betrifft einen Rollbeschlag zur Lagerung von Fenstern, Fensterläden, Türen etc. entlang einer Schiene, mit einem am Fenster befestigten Träger, einer an dem Träger schwenkbar auf einer Achse gelagerten Wippe, an der zwei auf der Schiene abgestützte Rollen frei drehbar gelagert sind, einer in dem Träger ausgebildeten Schrägführung für die Achse, und einer Justiereinrichtung zur relativen Lageveränderung von Wippe und Träger, um eine Höhenanpassung zwischen Fenster und Schiene vorzunehmen.

Zum Öffnen von Fenstern, Fensterläden, Türen etc. ist es neben den weit verbreiteten Scharnieren auch bekannt, das betreffende Bauteil zum Öffnen seitlich zu verschieben, zum Beispiel bei Schiebefenstern oder Schiebetüren. Hierzu ist oberhalb der Öffnung eine Schiene montiert, an der das Fenster bzw. die Tür mittels eines Rollbeschlages entlanglaufen kann.

Um eine exakte Anpassung der Montagehöhe des Fensters an die Öffnung sowie einen dort in der Regel vorhandenen Rahmen vorzunehmen, ist es üblich, den aus einem am Fenster befestigten Träger sowie einer hieran schwenkbeweglich angeordneten Wippe mit mindestens zwei Rollen zusammengesetzten Rollbeschlag in der Höhe einstellbar zu gestalten. Die hierzu verwendeten Justiereinrichtungen weisen jedoch den Nachteil auf, nicht präzise genug justierbar zu sein, und ferner zur Unterbringung der zur Justage erforderlichen Elemente relativ viel Platz zu beanspruchen. Der letztgenannte Nachteil steht zu dem Bedürfnis im Gegensatz, die Bautiefe bei verschiebbaren Fenstern, Fensterläden oder Türen möglichst gering zu halten.

Eine solche Justiereinrichtung für einen Rollbeschlag ist z. B. aus der US 4,633,615 bekannt. Der an der Tür befestigte Träger des Rollbeschlages ist mit einer doppelten Schrägführung für eine Wippe versehen. Die Schrägführung bildet zusammen mit einem Wippe und Träger durchdringenden Bolzen eine Justiereinrichtung zur relativen Lageveränderung von Wippe und Träger, um auf diese Weise eine Höhenanpassung zwischen Fenster und Schiene vorzunehmen. Als Feststellelement dient eine in Längsrichtung des Rollbeschlages weisende Schraube, die mittels einer Mutter gekontert wird. Ein sehr ähnlich aufgebauter Rollbeschlag ist ferner aus der US-A 4,262,451 bekannt.

Zum Stand der Technik zählt ferner die US-A 3,796,405 mit einem aus lediglich einer einzigen Rolle bestehenden Rollbeschlag. Die Drehachse der Rolle ist an ihrem freien Ende mit einem Gewinde versehen, das eine Schrägführung des an dem Fenster befestigten Trägers durchdringt. Die so gebildete Achse läßt sich mittels einer auf das Gewinde aufschraubbaren Schraube mit dem Träger verspannen. Damit die Rolle trotz dieses Verspannens drehbar ist, muß sich innerhalb der Rolle eine geeignete Lagerung befinden.

Der Erfindung liegt die **Aufgabe** zugrunde, einen Rollbeschlag zur Lagerung von Fenstern, Fensterläden, Türen etc. entlang einer Schiene zu schaffen, der sich unter Verwendung konstruktiv und herstellungstechnisch einfacher Mittel schnell und präzise justieren läßt.

Die **Lösung** dieser Aufgabe ist ein Rollbeschlag der eingangs genannten Art, gekennzeichnet durch eine die Wippe lagernde und koaxial mit der Achse verlaufende Schraube zur Fixierung der Achse bezüglich der Länge der Schrägführung.

Der Vorteil der Schrägführung besteht in einer sehr präzisen Justierbarkeit des Rollbeschlages, und damit in einer einfach durchzuführenden Höhenanpassung zwischen Fenster und Schiene. Eine Schrägführung ist außerdem konstruktiv und herstellungstechnisch einfach realisierbar, zum Beispiel durch Anbringung eines Langloches. Der Verstellbereich einer Schrägführung ist gegenüber einer direkten vertikalen Verstellung weit gespreizter, so daß eine feinfühligere und genauere Einstellung möglich ist. Die mit einer Schrägführung zwangsläufig verbundene Verstellung auch in Längsrichtung der Schiene und damit in Bewegungsrichtung des Fensters ist in der Praxis von keinem Nachteil, sofern nur der Abstand der stets zweifach verwendeten Rollbeschläge hinreichend groß ist.

Eine besonders genaue Justage läßt sich erreichen, wenn gemäß einer Weiterbildung des Rollbeschlages der Winkel der Schrägführung bezüglich der Richtung der Schiene zwischen 5° und 20° beträgt, vorzugsweise 7,5° bis 15°.

Die Schrägführung ist in besonders einfacher Ausgestaltung als Langloch ausgebildet. In diesem Fall sind die Wandungen des Langlochs vorzugsweise als Schrägen ausgebildet, deren Flächen zu der der Wippe abgewandten Seite des Trägers hin weisen, und die Achse ist mit konischen Stützflächen versehen, die an die Schrägen angepaßt und gegen diese klemmbar sind. Durch diese Ausgestaltung wird der Vorteil erzielt, daß sich innerhalb des Langlochs beide Funktionen "Schrägführung" sowie "Klemmen" unterbringen lassen. Ermöglicht wird auf diese Weise also eine besonders platzsparende Anordnung der wesentlichen Elemente der Justiereinrichtung. Selbst für den Fall, daß der Träger lediglich aus einem flachen Blechteil besteht, in welches das Langloch eingefräst ist, sind bei einem auf diese Weise weiterentwickelten Rollbeschlag keine Elemente der Justiereinrichtung vorhanden, die seitlich über den Träger hinausragen würden.

Gemäß einer bevorzugten Weiterbildung bestehen die konischen Stützflächen aus einem kegelstumpfförmigen Abschnitt einer das Feststellelement bildenden Schraube, deren Gewinde in ein Gewinde einer zusammen mit der Schraube die Achse bildenden Buchse eingreift. Diese Buchse ist vorzugsweise in einer Öffnung der Wippe angeordnet und ragt mit einem Abschnitt in Gestalt eines flachen Absatzes aus der dem Träger zugewandten Flachseite der Wippe heraus und bildet dort eine Anlagefläche für den Träger. Durch diese Ausgestaltung des Rollbeschlages wird erreicht, daß bei einem sehr festen Anziehen der Schraube keine Verspannung und damit kein Klemmen zwischen Träger und Wippe eintritt, so daß die Wippe auch in diesem Fall noch um die Achse schwenkbar bleibt.

Zum Erreichen einer besonders geringen Bautiefe des Rollbeschlages einschließlich der daran ausgebildeten Justiereinrichtung wird ferner vorgeschlagen, daß Träger und Wippe Flachteile aus Metall sind.

Zur Vereinfachung der Justage auch bei schlechter Zugänglichkeit der einzelnen Elemente wird gemäß einer weiteren Ausgestaltung des Rollbeschlages eine Justierhilfe zum Einstellen der Einzelteile Wippe und Träger zueinander vorgeschlagen, die sich mit Hilfe eines gängigen Handwerkzeuges, insbesondere eines Schraubendrehers, betätigen läßt. Gemäß einer Ausgestaltung dieser Justierhilfe wird vorgeschlagen, daß diese sich aus einer Öffnung in dem einen Einzelteil und einer damit teilweise fluchtenden, gezahnten Struktur in dem anderen Einzelteil zusammensetzt. Auf diese Weise läßt sich auch die Justierhilfe mit geringer Bautiefe realisieren.

Weitere Einzelheiten der Erfindung werden nachfolgend anhand der zugehörigen Zeichnung erläutert. Darin zeigen:
- Fig. 1: In einer Schnittansicht einen Rollbeschlag zur Lagerung eines Fensters entlang einer Schiene in einer charakteristischen Einbausituation;
- Fig. 2: in einer Seitenansicht den Rollbeschlag nach Fig. 1 in einer ersten Einstellung;
- Fig. 3: in einer Seitenansicht den Rollbeschlag nach Fig. 1 in einer zweiten Einstellung und
- Fig. 4: einen Detailschnitt durch den Rollbeschlag entlang der in Fig. 2 eingetragenen Linie IV-IV.

In Fig. 1 ist ein entlang einer Schiene 1 verfahrbares Fenster 2 dargestellt. Die Schiene 1 ist an einer Wand 3 oder dem Rahmen des Fensters montiert, wobei die Schiene 1 nach vorne hin durch eine Blende 3a des Rahmens abgedeckt ist. Die in Fig. 1 dargestellte Einbausituation läßt erkennen, daß zwischen der Ebene der Schiene 1 und der Blende 3a nur eine sehr geringe Einbautiefe T zur Verfügung steht, um das Fenster 2 entlang der Schiene 1 zu führen.

Diese Führung erfolgt mittels eines Rollbeschlages mit paarweise angeordneten Rollen 4, die an einer Wippe 5 aus einem flachen Blechstück frei drehbar gelagert sind und auf der Schiene 1 entlangrollen können. Die Wippe 5 wiederum ist an einem Träger 6 angeordnet, der aus einem abgewinkelten Blechformteil besteht. Der kurze Schenkel 7 des Trägers 6 ist auf der Oberseite des Fensters 2 verschraubt, während der lange Schenkel 8 auf nachfolgend näher beschriebene Art und Weise mit der parallel zu dem langen Schenkel 8 angeordneten Wippe 5 verbunden ist.

Die Figuren 2 und 3 lassen in zwei voneinander abweichenden Einstellungen erkennen, daß die mit den beiden Rollen 4 versehene Wippe 5 über eine Schrägführung 9 an dem Träger 6 angeordnet ist. Die Wippe ist hierbei auf einer die Schrägführung 9 durchragenden Achse 10 schwenkbar gelagert, so daß ein Anliegen beider Rollen 4 auf der Schiene 1 jederzeit gewährleistet ist. Der Winkel der in Form eines Langloches gestalteten Schrägführung 9 beträgt am Ausführungsbeispiel 10°. Für eine ordnungsgemäße Funktion des Rollbeschlages sind Winkel zwischen 5° und 20° anzustreben, vorzugsweise 7,5° bis 15°. Durch Verstellung der Achse 10 entlang der Schrägführung 9 läßt sich, wie ein Vergleich der Figuren 2 und 3 anschaulich zeigt, die Höhe der Wippe 5 und damit der Rollen 4 bezüglich des Trägers 6 einstellen, um so eine Höhenjustierung von Fenster 2 und Schiene 1 vorzunehmen.

Die Achse 10 besteht aus einer in einer Öffnung der Wippe 5 frei drehbaren Buchse 11, sowie einer in ein Innengewinde der Buchse 11 eingreifenden Schraube 12 mit einer Sitzfläche in Form eines kegelstumpfförmigen Abschnittes 13. Die Buchse 11 ist dergestalt, daß sich die Wippe 5 auch bei angezogener Schraube 12 auf der Buchse 11 drehen läßt. Die Buchse 11 ragt mit einem Abschnitt in Gestalt eines flachen Absatzes 15 aus der dem Träger 6 zugewandten Flachseite 16 der Wippe 5 heraus und bildet dort eine Anlagefläche für die entsprechende Flachseite des Trägers 6. Durch Anziehen der mit einem Innensechskant 17 versehenen Schraube 12 wird die Buchse 11 mit dem Träger 6 verspannt, so daß sich die feststehende Achse 10 für die gelenkige Wippe 5 ergibt. Der durch den flachen Absatz 15 der Buchse 11 aufrechterhaltene Spalt zwischen Träger 6 und Wippe 5 ist im Ausführungsbeispiel nicht größer als 0,2 mm.

Durch die Gestaltung des Kopfes der Schraube 12 als kegelstumpfförmiger Abschnitt 13 wird erreicht, daß die Schraube nicht über den langen Schenkel 8 des Trägers 6 hinausragt, und sich daher eine besonders geringe Einbautiefe für den Rollbeschlag ergibt. Diese Einbautiefe ist im wesentlichen auf die summierte Dicke der beiden flachen Blechteile Träger 6 und Wippe 5 beschränkt. Zur bündigen Anlage des kegelstumfförmigen Abschnittes 13 der Schraube 12 an dem Träger 6 sind die Wandungen des die Schrägführung 9 bildenden Langloches als Schrägen 18 ausgebildet, deren Flächen zu der der Wippe 5 abgewandten Seite des Trägers 6 hin weisen. An diesen Schrägen 18 liegt der konische geformte Abschnitt 13 der Schraube 12 bündig an, so daß eine gute Übertragung der Klemmkraft sichergestellt ist.

Die Einstellung der Wippe 5 entlang der Schrägführung 9 erfolgt nach vorherigem Lockern der Schraube 12 mittels einer Justierhilfe unter Verwendung einer in Fig. 4 gestrichelt dargestellten Schraubendreherklinge 19. Die Schraubendreherklinge 19 durchgreift hierbei eine Öffnung 20 in dem Träger 6 und greift ferner in eine gezahnte Struktur 21 am unteren Rand der Wippe 5 ein. Öffnung 20 und gezahnte Struktur 21 sowie deren Zuordnung zueinander sind besonders gut in den Figuren 2 und 3 erkennbar. Durch Drehen der Schraubendreherklinge 19 läßt sich die Wippe 5 sehr feinfühlig entlang der Schrägführung 9 verstellen. Ist auf diese Weise die richtige Justierung durchgeführt, wird die Schraube 12 wieder festgezogen.

Um ein Mitdrehen der Buchse 11 zu vermeiden, läßt sich die Buchse 11 durch Einführen einer Schraubendreherklinge in einen in Längsrichtung in der Wippe vorgesehenen Schlitz 22 festhalten, zu welchem Zweck die Buchse 11 an ihrem Umfang Vorsprünge aufweist. Insbesondere kann sie als Sechskant geformt sein.

### Bezugszeichenliste

- 1: Schiene
- 2: Fenster
- 3: Wand
- 3a: Blende des Rahmens
- 4: Rolle
- 5: Wippe
- 6: Träger
- 7: kurzer Schenkel
- 8: langer Schenkel
- 9: Schrägführung
- 10: Achse
- 11: Buchse
- 12: Schraube
- 13: kegelstumpfförmiger Abschnitt der Schraube, Schraubenkopf
- 15: flacher Absatz
- 16: Flachseite
- 17: Innensechskant
- 18: Schräge
- 19: Schraubendreherklinge
- 20: Öffnung
- 21: gezahnte Struktur
- 22: Schlitz in der Wippe
- T: Einbautiefe

## Patentansprüche

1. Rollbeschlag zur Lagerung von Fenstern, Fensterläden, Türen etc. entlang einer Schiene, mit einem am Fenster (2) befestigten Träger (6), einer an dem Träger (6) schwenkbar auf einer Achse (10) gelagerten Wippe (5), an der zwei auf der Schiene (1) abgestützte Rollen (4) frei drehbar gelagert sind, einer in dem Träger (6) ausgebildeten Schrägführung (9) für die Achse (10), und einer Justiereinrichtung zur relativen Lageveränderung von Wippe (5) und Träger (6), um eine Höhenanpassung zwischen Fenster (2) und Schiene (1) vorzunehmen,
**gekennzeichnet durch**
eine die Wippe (5) lagernde und koaxial mit der Achse (10) verlaufende Schraube (12) zur Fixierung der Achse (10) bezüglich der Länge der Schrägführung (9).

2. Rollbeschlag nach Anspruch 1, dadurch gekennzeichnet, daß der Winkel der Schrägführung (9) bezüglich der Richtung der Schiene zwischen 5° und 20° beträgt, vorzugsweise 7,5° bis 15°.

3. Rollbeschlag nach Anspruch 1 oder Anspruch 2, gekennzeichnet durch ein Langloch als Schrägführung (9).

4. Rollbeschlag nach Anspruch 3, dadurch gekennzeichnet, daß die Wandungen des Langlochs als Schrägen (18) ausgebildet sind, deren Flächen zu der der Wippe (5) abgewandten Seite des Trägers (6) hin weisen, und daß die Achse (10) mit konischen Stützflächen versehen ist, die an die Schrägen (18) angepaßt und gegen diese klemmbar sind.

5. Rollbeschlag nach Anspruch 4, dadurch gekennzeichnet, daß die konischen Stützflächen aus einem kegelstumpfförmigen Abschnitt (13) der Schraube (12) bestehen, deren Gewinde in ein Gewinde einer zusammen mit der Schraube (12) die Achse (10) bildenden Buchse (11) eingreift.

6. Rollbeschlag nach Anspruch 5, dadurch gekennzeichnet, daß die Buchse (11) in einer Öffnung der Wippe (5) angeordnet ist und mit einem Abschnitt in Gestalt eines flachen Absatzes (15) aus der dem Träger (6) zugewandten Flachseite (16) der Wippe (5) herausragt und dort eine Anlagefläche für den Träger (6) bildet.

7. Rollbeschlag nach einem der vorangehenden Ansprüche, dadurch gekennzeichnet, daß Träger (6) und Wippe (5) Flachteile aus Metall sind.

8. Rollbeschlag nach einem der vorangehenden Ansprüche, gekennzeichnet durch eine Justierhilfe zum Einstellen der Einzelteile Wippe (5) und Träger (6) zueinander mit Hilfe eines gängigen Handwerkzeuges (19), insbesondere eines Schraubendrehers.

9. Rollbeschlag nach Anspruch 8, dadurch gekennzeichnet, daß sich die Justierhilfe aus einer Öffnung (20) in dem einen Einzelteil und einer damit teilweise fluchtenden, gezahnten Struktur (21) in dem anderen Einzelteil zusammensetzt.

## Claims

1. Roller fitting for the mounting of windows, shutters, doors etc. along a rail, with a carrier (6) fastened to the window (2), with a rocker (5) which is mounted on a carrier (6) pivotably on a shaft (10) and on which two rollers (4) supported on the rail (1) are mounted freely rotatably, with an inclined guide (9) for the shaft (10), the said inclined guide being formed in the carrier (6), and with an adjusting device for varying the relative position of the rocker (5) and carrier (6), in order to carry out height matching between the window (2) and rail (1), characterized by a screw (12) for fixing the shaft (10) in relation to the length of the inclined guide (9), the said screw supporting the rocker (5) and running coaxially with the shaft (10).

2. Roller fitting according to Claim 1, characterized in that the angle of the inclined guide (9) in relation to the direction of the rail is between 5° and 20°, preferably 7.5° to 15°.

3. Roller fitting according to Claim 1 or Claim 2, characterized by a long hole as the inclined guide (9).

4. Roller fitting according to Claim 3, characterized in that the walls of the long hole are designed as slopes (18), the faces of which point towards that side of the carrier (6) which faces away from the rocker (5), and in that the shaft (10) is provided with conical supporting faces which are matched to the slopes (18) and can be clamped against these.

5. Roller fitting according to Claim 4, characterized in that the conical supporting faces consist of a frustoconical portion (13) of the screw (12), the thread of which engages into a thread of a bush (11) which, together with the screw (12), forms the shaft (10).

6. Roller fitting according to Claim 5, characterized in that the bush (11) is arranged in an orifice of the rocker (5) and projects with a portion in the form of a flat step (15) out of that flat side (16) of the rocker (5) facing the carrier (6) and there forms a bearing face for the carrier (6).

7. Roller fitting according to one of the preceding claims, characterized in that the carrier (6) and rocker (5) are flat parts made of metal.

8. Roller fitting according to one of the preceding claims, characterized by an adjustment aid for setting the individual parts, namely the rocker (5) and carrier (6), in relation to one another with the aid of a commonly available hand tool (19), in particular a screwdriver.

9. Roller fitting according to Claim 8, characterized in that the adjustment aid is composed of an orifice (20) located in one individual part and of a toothed structure (21) partially aligned with the said orifice and located in the other individual part.

## Revendications

1. Ferrure à galets destinée au montage de fenêtres, de volets de fenêtres, de portes, etc., le long d'un rail, comportant un support (6) fixé sur la fenêtre (2), une bascule (5) montée sur le support (6) de façon à pouvoir pivoter sur un axe (10), sur laquelle sont montés en rotation libre deux galets (4) qui prennent appui sur le rail (1), un guidage oblique (9) formé dans le support (6) pour l'axe (10), et un dispositif d'ajustement destiné à la modification de la position relative de la bascule (5) et du support (6), afin de procéder à une adaptation en hauteur entre la fenêtre (2) et le rail (1),
caractérisée par
une vis (12) sur laquelle est montée la bascule (5), et qui s'étend coaxialement à l'axe (10) afin de fixer l'axe (10) par rapport à la longueur du guidage oblique (9).

2. Ferrure à galets selon la revendication 1, caractérisée en ce que l'angle du guidage oblique (9) par rapport à la direction du rail est compris entre 5° et 20°, de préférence entre 7,5° et 15°.

3. Ferrure à galets selon la revendication 1 ou la revendication 2, caractérisée par un trou oblong en tant que guidage oblique (9).

4. Ferrure à galets selon la revendication 3, caractérisée en ce que les parois du trou oblong sont réalisées sous la forme de chanfreins (18) dont les surfaces sont orientées vers la face du support (6) opposée à la bascule (5), et en ce que l'axe (10) est muni de surfaces d'appui coniques qui sont adaptées aux chanfreins (18), et qui peuvent être serrées contre ces derniers.

5. Ferrure à galets selon la revendication 4, caractérisée en ce que les surfaces d'appui coniques sont constituées d'un tronçon (13) en forme de cône tronqué de la vis (12), dont le filetage s'engage dans un filetage d'une douille (11) formant avec la vis (12) l'axe (10).

6. Ferrure à galets selon la revendication 5, caractérisée en ce que la douille (11) est disposée dans une ouverture de la bascule (5), et dépasse par un tronçon plat (15) de la face plate (16) de la bascule (5) orientée vers le support (6), où elle constitue une surface d'appui pour le support (6).

7. Ferrure à galets selon l'une quelconque des revendications précédentes, caractérisée en ce que le support (6) et la bascule (5) sont des pièces métallique plates.

8. Ferrure à galets selon l'une quelconque des revendications précédentes, caractérisée par un auxiliaire d'ajustement destiné au réglage des différents éléments de la bascule (5) et du support (6) les uns par rapport aux autres à l'aide d'un outil manuel (19) courant, notamment d'un tournevis.

9. Ferrure à galets selon la revendication 8, caractérisée en ce que l'auxiliaire d'ajustement est constitué d'une ouverture (20) pratiquée dans l'un des éléments individuels, et d'une structure dentée (21) partiellement alignée avec celle-ci dans l'autre élément individuel.
